# EUROPÄISCHE PATENTSCHRIFT

(11) **EP 0 422 350 B1**
(45) Veröffentlichungstag und Bekanntmachung des Hinweises auf die Patenterteilung: **21.09.1994**
(21) Anmeldenummer: 90115115.9
(22) Anmeldetag: 07.08.1990
(51) Int. Cl.: B41F 31/02

(54) **Farbwerk**
Inking device
Dispositif encrier

(30) Priorität: 13.10.1989 DE 8912194 U
(43) Veröffentlichungstag der Anmeldung: 17.04.1991
(73) Patentinhaber: MAN Roland Druckmaschinen AG, 63012 Offenbach (DE)
(72) Erfinder: Köbler, Ingo, D-8901 Anhausen (DE); John, Thomas, Dr., D-8900 Augsburg (DE); Gollinger, Franz Xaver, D-8857 Hirschbach (DE); Bock, Georg, D-8900 Augsburg (DE)

(56) Entgegenhaltungen:
- EP-A- 0 278 225
- DE-C- 456 308
- GB-A- 434 107
- US-A- 3 288 061
- US-A- 3 500 745
- US-A- 4 625 643

## Beschreibung

Die Erfindung betrifft ein Farbwerk zum Einsatz in einer Druckmaschine mit einem an eine Rasterwalze anstellbaren Arbeitsrakelmesser sowie einer Farbwanne mit Farbfördermitteln.

Ein aus der Zeitschrift "Der Polygraph" 13-88, Seite 1103, bekanntes Farbwerk dieser Gattung weist getrennte Halterungen für das Teil einem Kammerrakel bildende Arbeitsrakelmesser einerseits und die Farbwanne mit den Farbfördermitteln andererseits auf. Abgesehen davon, daß zwei Halterungen erforderlich sind, müssen bei jedem Farbwechsel die Kammerrakel und die Farbwanne nacheinander abgenommen werden. Anschließend sind eine andere Kammerrakel und Farbwanne ebenfalls getrennt wieder anzusetzen.

Das Schutzrecht EP 0 278 225 A3 zeigt ein Kurzfarbwerk, bei dem an eine Rasterwalze ein Kammerrakel angestellt ist, das an eine Farbquelle druckdicht angeschlossen ist. Gemäß dem Patent US 4 625 643 sind in Verbindung mit einer Rasterwalze die Farbzuführung samt Pumpe, das Rakelmesser und die Farbwanne zu einer Baueinheit zusammengefaßt. Beide Vorrichtungen sind jedoch auch konstruktiv aufwendig und umständlich hinsichtlich eines Farbwechsels, zumal die Rasterwalze gesondert auszuwechseln ist.

Das Patent US 3 500 745 zeigt ein Farbwerk, bei dem eine Zuführwalze samt Rakel und eine Farbwanne zu einer auswechselbaren Baueinheit zusammengefaßt sind. Dabei steht die Zuführwalze über Stirnräder lösbar mit einer zu ihr parallelen Antriebswelle in Antriebsverbindung.

Der Erfindung liegt die Aufgabe zugrunde, eine konstruktiv einfache Anordnung zu schaffen, die für einen beschleunigten Farbwechsel die separat auszuwechselnden Elemente minimiert.

Erfindungsgemäß wird diese Aufgabe durch Anwendung der Merkmale des Kennzeichens des Anspruchs 1 gelöst.

Mehrere Ausführungsbeispiele sind anhand der Zeichnung beschrieben, wobei die in den Figuren 1-7 gezeigten Ausführungsbeispiele nicht gegenstand der Ansprüche sind, insofern die Rasterwalze nicht Teil der lösbaren Baueinheit ist. In dieser zeigt jeweils in einer schematischen Darstellung
- Fig. 1: ein erstes Ausführungsbeispiel in einer Seitenansicht,
- Fig. 2: eine Ansicht in Richtung des Pfeiles II in Fig. 1,
- Fig. 3 und 4: zwei andere Ausführungsbeispiele in einer Seitenansicht,
- Fig. 5: eine Ansicht in Richtung des Pfeiles V in Fig. 4 teilweise aufgeschnitten,
- Fig. 6: ein weiteres Ausführungsbeispiel in einer Seitenansicht,
- Fig. 7: eine vergrößert dargestellte Einzelheit aus Fig. 6,
- Fig. 8: ein weiteres Ausführungsbeispiel in Seitenansicht,
- Fig. 9: eine Ansicht der Anordnung gemäß Fig. 8 in Richtung des Pfeiles IX und
- Fig. 10: ein letztes Ausführungsbeispiel in einer Seitenansicht.

Fig. 1 zeigt einen Plattenzylinder 1, an den eine gleich große Farbauftragwalze 2 mit einer nachgiebigen farbannehmenden Oberfläche angestellt ist. Die Farbauftragwalze 2 steht in Kontakt mit einer Rasterwalze 3, die eine harte mit kleinen Näpfchen versehene Oberfläche hat. Der Plattenzylinder 1, die Farbauftragwalze 2 und die Rasterwalze 3 sind zwischen Seitenwänden 11 der Druckmaschine gelagert. Die Rasterwalze 3 wirkt mit einem Kammerrakel 4 zusammen, die ein Arbeitsrakelmesser 5 aufweist. Das Kammerrakel 4 ist fest auf eine Farbwanne 6 aufgesetzt. In der Farbwanne 6 ist eine Pumpe 7 angeordnet, die die Farbe von der Farbwanne 6 durch eine Leitung 8 zur Kammerrakel 4 fördert. In oder an der Farbwanne 6 ist weiterhin fest ein Motor 9, vorzugsweise ein Elektromotor zum Antrieb der Pumpe 7 angeordnet. Das Kammerrakel 4 mit dem Arbeitsrakelmesser 5 bildet somit zusammen mit der Farbwanne 6, der Pumpe 7 und dem Motor 9 eine Baueinheit.

Zur Befestigung der Baueinheit an der Druckmaschine ist eine Traverse 10 vorgesehen, deren beide Enden drehbar in den Seitenwänden 11 der Druckmaschine gelagert sind. Fest auf die Traverse 10 sind mehrere Träger 12 aufgesetzt. Jeder Träger 12 weist eine hintere Anschlagleiste 13 und zwei seitliche Anschlagleisten 14 für die Farbwanne 6 auf. An der Vorderseite des Trägers 12 ist um eine Achse 15 schwenkbar ein Riegelhebel 16 angeschlossen. Der Riegelhebel 16 weist eine Ausnehmung auf, die einen Riegelstift 17 an der Vorderwand der Farbwanne 6 übergreifen kann. Fest auf die Traverse 10 ist weiterhin ein Stellhebel 18 aufgesetzt, an dessen freiem Ende eine Stellstange 19 eines pneumatischen oder hydraulischen Stellzylinders 20 angelenkt ist. Der Stellzylinder 20 ist mittels einer Haltestange 21 an einem fest an die Seitenwand 11 angesetzten Zapfen 22 schwenkbar gelagert. An der Seitenwand 11 ist weiterhin ein Ansatz 23 vorgesehen, durch den eine Stellschraube 24 hindurchgeschraubt ist. Die Stellschraube 24 begrenzt dabei den Schwenkweg des Stellhebels 18 in Richtung des Pfeiles a und somit den Anstellweg des Arbeitsrakelmessers 5 gegen die Rasterwalze 3. Zweckmäßig ist die in Fig. 2 gezeigte Stellanordnung auch an der gegenüberliegenden Seitenwand nochmals in gleicher Weise vorgesehen.

Zum Auswechseln der Baueinheit 6, 7, 9 wird der Stellzylinder 20 so betätigt, daß er die Traverse 10 entgegen der Richtung des Pfeiles a bewegt, so daß das Kammerrakel 4 von der Rasterwalze 3 abgehoben wird. Anschließend wird die Verriegelung zwischen den Teilen 16, 17 durch Schwenken des Riegelhebels 16 entgegen dem Uhrzeigersinn gelöst. Nunmehr kann die Baueinheit aus Kammerrakel 4, Farbwanne 6, Pumpe 7 und Motor 9 vom Träger 12 abgenommen werden. Das Ansetzen einer anderen Baueinheit erfolgt in umgekehrter Reihenfolge.

Je nach Größe und Einsatzzweck der Druckmaschine können nur eine sich über die ganze Länge der Rasterwalze 3 erstreckende Baueinheit oder, wie beim Ausführungsbeispiel, mehrere nebeneinander angeordnete Baueinheiten vorgesehen sein.

Beim Ausführungsbeispiel gemäß Fig. 3 findet wiederum eine Baueinheit Verwendung, die ein Kammerrakel 30, eine Farbwanne 31, eine Pumpe 32 und einen Motor 33 umfaßt. Abweichend vom ersten Ausführungsbeispiel ist hier ein fester Träger 34 vorgesehen, der an den beiden nicht dargestellten Seitenwänden der Druckmaschine befestigt ist. Am Träger 34 ist drehbar eine Stellwelle 35 gelagert, die beiderseits der Farbwanne 31 je zwei Stellarme 36, 37 trägt. Die Stellarme 36, 37 wirken mit je einem Zapfen 38 zusammen, die je an einer Außenseite der Farbwanne 31 angebracht Sind.

In der in Fig. 3 gezeigten Lage ist das Kammerrakel 30 mittels des Stellarmes 36 über den Zapfen 38 in Richtung des Pfeiles b an eine Rasterwalze 39 angestellt. Durch Drehung der Stellwelle 35 entgegen dem Uhrzeigersinn wird über die Stellarme 37 und die Zapfen 38 die Baueinheit 30 bis 33 entgegen der Richtung des Pfeiles b von der Rasterwalze 39 abgestellt, so daß eine Entnahme der Baueinheit aus der Maschine und der Einsatz einer neuen Baueinheit erfolgen kann. Dabei kann auf die Stellarme 37 auch verzichtet werden.

Beim Ausführungsbeispiel gemäß Fig. 4 und 5 ist eine Baueinheit vorgesehen, die ein Kammerrakel 40, eine Farbwanne 41 und eine Pumpe 42 umfaßt. Zum Antrieb der Pumpe ist ein Motor 43 vorgesehen, der an einer Seitenwand 44 der Druckmaschine befestigt ist. Der Motor 43 treibt eine Welle 45 an, auf die für jede anzutreibende Pumpe 42 ein Kegelrad 46 aufgesetzt ist. Das Kegelrad 46 steht in Eingriff mit einem Kegelrad 47, das fest auf eine Abtriebswelle 48 aufgesetzt ist. Auf der Abtriebswelle 48 sitzt die eine Hälfte einer lösbaren Kupplung 49, deren andere Hälfte auf einer Pumpenwelle 50 befestigt ist.

An jeder der beiden Seitenwände 44 ist eine Buchse 51 befestigt, auf der ein Endflansch 52 eines Trägers 53 drehbar gelagert ist. Der Träger 53 dient wiederum zur Halterung der aus Kammerrakel 40, Farbwanne 41 und Pumpe 42 bestehenden Baueinheit. Durch Schwenken des Trägers 53 kann die Baueinheit 40 bis 42 mit dem Arbeitsrakelmesser 56 wiederum an eine Rasterwalze 54 angestellt bzw. von dieser abgestellt werden. Zur Festlegung der Baueinheit 40 bis 42 am Träger 53 dient ein riegelhebel 55, der ebenso wie beim ersten Ausführungsbeispiel ausgebildet sein kann. Die Schwenkung des Trägers 53 um die Buchsen 51 kann, wie beim ersten Ausführungsbeispiel, mittels eines Stellzylinders erfolgen.

Zur Abnahme der Baueinheit 40 bis 42 vom Träger 53 wird dieser ein kurzes Stück entgegen dem Uhrzeigersinn geschwenkt und anschließend der Riegelhebel 55 in die entriegelte Stellung überführt. Nunmehr kann die Baueinheit 40, 42 in Richtung des Pfeiles c vom Träger 53 abgezogen werden. Hierbei kommen die beiden Hälften der Kupplung 49 außer Eingriff. In umgekehrter Reihenfolge kann eine neue Baueinheit an den Träger 53 angesetzt werden.

Bei der Anordnung gemäß Fig. 6 findet ein fester Träger 60 Verwendung, dessen beide Seitenkanten in nicht näher dargestellter Weise an den Seitenwänden der Maschine befestigt sind. Auf den Träger 60 kann eine Baugruppe aufgesetzt werden, die ein Kammerrakel 61 mit einem Arbeitsrakelmesser 80, eine Farbwanne 62 und eine Pumpe 63 aufweist. Die Pumpe 63 weist eine Pumpenwelle 64 auf, die über eine lösbare Kupplung 65 mit einer Abtriebswelle 66 verbindbar ist. Die Abtriebswelle 66 steht über zwei Kegelzahnräder 67, 68 mit einer Antriebswelle 69 in Verbindung die, ebenso wie beim vorhergehenden Ausführungsbeispiel, an beiden Enden an den Seitenwänden der Druckmaschine gelagert und mittels eines Motors antreibbar ist.

Abweichend von der Anordnung gemäß Fig. 4 und 5 umfaßt, gemäß Fig. 7, die Baueinheit zusätzlich ein stellelement 70, das fest an dem Kammerrakel 61 bzw. die Farbwanne 62 angesetzt ist. Das Stellelement 70 weist abtriebsseitig einen Zapfen 71 auf, der in einen Gleitstein 72 eingreift. In den Gleitstein 72 ist partiell ein Stift 73 eingesetzt, der einen Längsschlitz 74 durchsetzt. Das frei aus dem Gleitstein 72 herausragende Ende des Stiftes 73 durchsetzt eine elastische Dichtung 76 und eine Paßbohrung in einem Rakelmesser 77. Das Rakelmesser 77 ist mittels einer Spannbacke 78 am Gehäuse 75 der Kammerrakel 61 so gehalten, daß es in bzw. entgegen der Richtung des Pfeiles d verschoben werden kann. Bei dieser Anordnung erfolgt also die Anstellung des Rakelmessers 77 der Kammerrakel 61 an eine Rasterwalze 79 nicht durch eine Bewegung der gesamten Baueinheit 61 bis 63 sondern durch eine individuelle Einstellung des Rakelmessers 77. Grundsätzlich besteht jedoch die Möglichkeit, diese Einstellbarkeit des Rakelmessers auch bei den anderen Ausführungsbeispielen vorzusehen, wenn eine Feineinstellung des Messers zusätzlich gewünscht wird.

Beim Ausführungsbeispiel gemäß Fig. 8 und 9 ist ein ebenso wie bei der Anordnung nach Fig. 4 und 5 ausgebildeter und gelagerter schwenkbarer Träger 85 vorgesehen. Auf den Träger 85 kann eine Baueinheit aufgesetzt werden, die eine Farbwanne 86, eine Pumpe 87, ein Kammerrakel 88 mit einem Arbeitsrakelmesser 89 und eine Rasterwalze 90 umfaßt. Die Rasterwalze 90 ist dabei um eine Achse 91 drehbar gelagert. Die Achse 91 ist an beiden Enden in je eine gabelförmige Halterung 92 eingelegt. Um eine Drehung der Achse zu verhindern, ist diese im Bereich der Halterung 92 mit einer Abflachung 93 versehen. Die Baueinheit kann zusätzlich ein Stellelement 94 umfassen, das dem Stellelement 70 gemäß Fig. 7 entspricht und über das das Arbeitsrakelmesser 89 individuell an die Rasterwalze 90 angestellt werden kann.

Zum Antrieb der Pumpe 87 ist eine Antriebswelle 96 vorgesehen, die über zwei Kegelräger 97, 98 eine Abtriebswelle 99 antreibt. Auf der Abtriebswelle sitzt die eine Hälfte einer Kupplung 100, deren andere Hälfte auf einer Pumpenwelle 101 befestigt ist. Zur Fixierung der Baueinheit 86, 87, 88, 90 dient wiederum ein Riegelhebel 102.

Durch Schwenkung des Trägers 85 in Richtung des Pfeiles e wird bei diesem Ausführungsbeispiel die Rasterwalze 90 an eine Farbauftragwalze 95 angestellt. Durch Schwenkung des Trägers 85 in der Gegenrichtung wird die Rasterwalze 90 von der Farbauftragwalze 95 abgehoben. In dieser Stellung kann die Baueinheit 86, 87, 88, 90 ausgewechselt werden.

Auch bei diesem Ausführungsbeispiel sind wiederum mehrere Baueinheiten 86, 87, 88, 90 nebeneinander angeordnet, so daß plattenbreit mit unterschiedlichen Farben gedruckt werden kann. Die vorstehend beschriebene Anordnung erleichtert zum einen das Auswechseln der Rasterwalze 90, da diese gemeinsam mit der Baueinheit aus der Druckmaschine herausgenommen wird. Dies ist von besonderer Bedeutung, da es wünschenswert ist, für unterschiedliche Druckfarben auch unterschiedliche Rasterungen einsetzen zu können. Es können daher in einfacher Weise für unterschiedliche Druckfarben Baueinheiten mit Rasterwalzen unterschiedlicher Rasterung vorgesehen werden. Darüber hinaus ist auch die Auswechslung der Rasterwalze einer Baueinheit sehr einfach möglich.

Beim Ausführungsbeispiel gemäß Fig. 10 ist ein schwenkbarer Träger 110 vorgesehen, der ebenso ausgebildet ist wie der Träger 12 gemäß Fig. 1 und 2 und auch in gleicher Weise geschwenkt werden kann. Auf den Träger 110 ist eine Farbwanne 111 aufsetzbar. In der Farbwanne 111 ist eine Tauchwalze 112 angeordnet, die partiell in die Farbe eintaucht. Die Tauchwalze 112 wirkt mit einer Rasterwalze 113 zusammen. Die Rasterwalze 113 ist um eine Achse 114 drehbar gelagert. Die Achse 114 ist in einer gabelförmigen Halterung 115 unverdrehbar gehalten. Dabei ist die Halterung 115 fest mit der Farbwanne 111 verbunden. Auf der Farbwanne 111 ist weiterhin eine Spannhalterung 116 für ein Arbeitsrakelmesser 117 befestigt.

Die Rasterwalze 113 wirkt mit einer Auftragwalze 118, die an den nicht dargestellten Seitenwänden der Druckmaschine gelagert ist, zusammen. Die Tauchwalze 112 kann über Reibung von der Auftragwalze 118 über die Rasterwalze 113 in Drehung versetzt werden. Es besteht jedoch auch die Möglichkeit, der Tauchwalze 112 einen eigenen an der Farbwanne 111 befestigten Motor zum Antrieb zuzuordnen. Letztlich kann auch ein Zentral antrieb gemäß Fig. 4 und 5 für die Tauchwalze 112 vorgesehen sein.

Bei diesem Ausführungsbeispiel bilden die Farbwanne 111 mit den Walzen 112, 113 sowie dem Arbeitsrakelmesser 117 eine auswechselbare Baueinheit. Auch hier besteht wieder der besondere Vorteil, daß der Farbwanne 111 eine der in ihr enthaltenen Farbe angepaßte Rasterwalze 113 unmittelbar zugeordnet ist. Bei einem Farbwechsel entfällt daher die Notwendigkeit, eine in der Maschine gelagerte Rasterwalze gesondert auswechseln zu müssen.

## Patentansprüche

1. Farbwerk zum Einsatz in einer Druckmaschine mit einem an eine Rasterwalze (90, 113) anstellbaren Arbeitsrakelmesser (89, 117) sowie einer Farbwanne (86, 111) mit Farbfördermitteln (87, 112), wobei das Arbeitsrakelmesser (89, 117), die Farbwanne (86, 111) und die Mittel zum Fördern der Farbe (87, 112) zur Rasterwalze (90, 113) zu einer Baueinheit zusammengefaßt sind und die Baueinheit an einem an der Druckmaschine gelagerten Träger (85, 110) lösbar befestigt ist, dadurch gekennzeichnet, daß die Baueinheit zusätzlich eine Rasterwalze (90, 113) und Mittel (92, 115) zu deren Halterung umfaßt.

2. Farbwerk nach Anspruch 1, dadurch gekennzeichnet, daß an der Baueinheit gabelförmige Halterungen (92, 115) für die beiden Enden einer Achse (91, 114) vorgesehen sind, auf der die Rasterwalze (90, 113) drehbar gelagert ist.

3. Farbwerk nach Anspruch 1 oder 2, dadurch gekennzeichnet, daß die Mittel zum Fördern der Farbe eine Pumpe (87) umfassen.

4. Farbwerk nach Anspruch 1 oder 2, dadurch gekennzeichnet, daß die Farbfördermittel eine in die Farbwanne (111) teilweise eintauchende, die Farbe zu der mit dem Arbeitsrakelmesser (117) zusammenwirkenden Rasterwalze (113) führende Tauchwalze (112) umfassen.

5. Farbwerk nach einem der vorhergehenden Ansprüche, dadurch gekennzeichnet, daß die Baueinheit zur An- und Abstellung auf einen an der Druckmaschine schwenkbar gelagerten Träger (85, 110) aufgesetzt ist.

6. Farbwerk nach einem der vorhergehenden Ansprüche, dadurch gekennzeichnet, daß die Baueinheit zur An- und Abstellung verschiebbar auf einen fest an der Druckmaschine angeschlossenen Träger aufgesetzt ist.

7. Farbwerk nach einem der vorhergehenden Ansprüche, dadurch gekennzeichnet, daß mehrere Baueinheiten nebeneinander angeordnet sind.

8. Farbwerk nach einem der vorhergehenden Ansprüche, dadurch gekennzeichnet, daß das Arbeitsrakelmesser (89) Teil eines Kammerrakels (88) ist.

9. Farbwerk nach einem der vorhergehenden Ansprüche, dadurch gekennzeichnet, daß das Arbeitsrakelmesser (89) einstellbar in der Baueinheit gelagert ist.

## Claims

1. Inking unit for use in a printing machine having a working doctor blade (89, 117) which can be set onto a screen roller (90, 113), and an ink tank (86, 111) with ink-conveying means (87, 112), wherein the working doctor blade (89, 117), the ink tank (86, 111) and the means for conveying the ink (87, 112) to the screen roller (90, 113) are combined to form a structural unit, and the structural unit is releasably secured on a carrier (85, 110) mounted on the printing machine, characterised in that the structural unit also includes a screen roller (90, 113) and means (92, 115) for holding it.

2. Inking unit according to claim 1, characterised in that on the structural unit fork-shaped holding means (92, 115) are provided for the two ends of a shaft (91, 114) on which the screen roller (90, 113) is rotatably mounted.

3. Inking unit according to claim 1 or 2, characterised in that the means for conveying the ink include a pump (87).

4. Inking unit according to claim 1 or 2, characterised in that the ink-conveying means include a dip roller (112) dipping partially into the ink tank (111) and guiding the ink to the screen roller (113) which co-operates with the working doctor blade (117).

5. Inking unit according to one of the preceding claims, characterised in that the structural unit is set onto a carrier (85, 110) pivotably mounted on the printing machine for roller contact and separation.

6. Inking unit according to one of the preceding claims, characterised in that the structural unit is set movably onto a carrier which is fixedly connected to the printing machine for roller contact and separation.

7. Inking unit according to one of the preceding claims, characterised in that several structural units are arranged next to each other.

8. Inking unit according to one of the preceding claims, characterised in that the working doctor blade (89) is part of a chambered doctor blade (88).

9. Inking unit according to one of the preceding claims, characterised in that the working doctor blade (89) is mounted adjustably in the structural unit.

## Revendications

1. Dispositif d'encrage destiné à être utilisé dans une machine à imprimer, comprenant une lame de racle de travail (89, 117) pouvant être mise en pression contre un rouleau tramé (90, 113), ainsi qu'une cuvette d'encrier (86, 111) équipée de moyens (87, 112) de transport de l'encre, la lame de racle de travail (89, 117), la cuvette d'encrier (86, 111) et les moyens (87, 112) de transport de l'encre étant réunis au rouleau tramé (90, 113) pour former une unité modulaire, et l'unité modulaire étant fixée de façon démontable à un support (85, 110) monté rotatif dans la machine à imprimer, caractérisé en ce que l'unité modulaire comprend en supplément un rouleau tramé (90, 113) et des moyens (92, 115) pour le montage de ce rouleau.

2. Dispositif d'encrage selon la revendication 1, caractérisé en ce que sur l'unité modulaire, sont prévues des montures (92, 115) en forme de fourche pour les deux extrémités d'un axe (91, 114) sur lequel le rouleau tramé (90, 113) est monté rotatif.

3. Dispositif d'encrage selon la revendication 1 ou 2, caractérisé en ce que les moyens de transport de l'encre comprennent une pompe (87).

4. Dispositif d'encrage selon la revendication 1 ou 2, caractérisé en ce que les moyens de transport de l'encre comprennent un rouleau barboteur (112) qui plonge partiellement dans la cuvette d'encrier (111) et qui conduit l'encre au rouleau tramé (113) qui coopère avec la lame de racle de travail (117).

5. Dispositif d'encrage selon une des revendications précédentes, caractérisé en ce que, pour la mise en pression et hors pression, l'unité modulaire est montée sur un support (85, 110) monté pivotant dans la machine à imprimer.

6. Dispositif d'encrage selon une des revendications précédentes, caractérisé en ce que, pour la mise en pression et hors pression, l'unité modulaire est montée mobile en translation sur un support fixé rigidement à la machine à imprimer.

7. Dispositif d'encrage selon une des revendications précédentes, caractérisé en ce que plusieurs unité modulaires sont juxtaposées.

8. Dispositif d'encrage selon une des revendications précédentes, caractérisé en ce que la lame de racle de travail (89) fait partie d'une racle à chambre (88).

9. Dispositif d'encrage selon une des revendications précédentes, caractérisé en ce que la lame de racle de travail (89) est montée réglable dans l'unité modulaire.
